# EUROPÄISCHE PATENTSCHRIFT

(11) **EP 0 157 989 B1**
(45) Veröffentlichungstag und Bekanntmachung des Hinweises auf die Patenterteilung: **22.07.1987**
(21) Anmeldenummer: 84730145.4
(22) Anmeldetag: 18.12.1984
(51) Int. Cl.: H01B 13/22, H01B 13/30

(54) **Vorrichtung zum Füllen eines elektrischen und/oder optischen Kabels**
Device for filling an electrical and/or optical cable
Dispositif pour le remplissage d'un câble électrique et/ou optique

(30) Priorität: 02.03.1984 DE 3408203
(43) Veröffentlichungstag der Anmeldung: 16.10.1985
(73) Patentinhaber: SIEMENS AKTIENGESELLSCHAFT, 80333 München (DE)
(72) Erfinder: Knoch, Roland, Dipl.-Ing., D-8632 Neustadt (DE); Obermeyer, Horst, Dr.rer.nat., D-8632 Neustadt (DE); Schneider, Reiner, Ing. (grad.), D-8624 Ebersdorf (DE)

## Beschreibung

Die Erfindung bezieht sich auf eine Vorrichtung zum Füllen eines elektrischen und/oder optischen Kabels, insbesondere eines Nachrichterikabels, mit einer das Kabel längswasserdichtenden Füllmasse, wobei die Füllvorrichtung aus einer Füllkammer, zwei als Ein- und Austritt für die Kammer dienenden Dichtrohren und einen vorgeschalteten unter Vakuum stehenden Behälter besteht.

Bekanntlich werden Kabelseelen mit einer wasserabweisenden Füllmasse gefüllt, um eventuell in die Kabelseele eingedrungenes Leckwasser daran zu hindern, sich längs der in der Kabelseele vorhandenen Kanäle (Zwickel) auszubreiten. Hierfür werden Füllvorrichtungen verwendet, die aus einer Füllkammer und Ein-und Austrittsdichtrohren bestehen (DE-PS 27 26 404). In diese Füllkammer wird die Füllmasse unter Druck in die Kabelseele gepreßt, damit sie auch in die relativ engen Zwischenräume im Innern der Kabelseele gelangt. Beim Füllen muß darauf geachtet werden, daß die Füllmasse gasfrei ist, weil sich eventuell in der Füllmasse eingeschlossenes Gas im Kabel separieren und dabei Kanäle bilden kann, längs denen sich später Leckwasser ausbreiten würde.

Um die Kabelseele und die einzufüllende Masse möglichst gasfrei zu machen, ist aus der DE-A- 2 224 399 eine Vorrichtung bekannnt, bei der der Füllkammer ein unter Vakuum stehender Behälter vorgeschaltet ist.

Das Problem der unerwünschten Lufteinschlüsse stellt sich insbesondere bei hochviskosen Füllmassen, bei denen die eigentliche wasserabweisende, wachsartige Füllmasse (Petrolat) Zuschlagstoffe, z. B. in Form von elastischen Hohlkörpern, enthält, die aufgrund ihrer geringen thermischen Stabilität ein Aufschmelzen der Füllmasse nicht erlauben oder bei Füllmassen, die durch Temperaturerhöhung keine ausreichende Viskositätserniedrigung erfahten.

Kabelfüllmassen ohne Füllstoffe werden zunächst aufgeschmolzen. Dabei kann die in der Masse eingeschlossene Luft bzw. sonstige Gasanteile leicht aus der verflüssigten Masse entweichen. Anschließend wird die Füllmasse entweder im flüssigen Zustand, d. h. heiß, oder nach Abkühlung in die Kabelseele gepreßt. Die beim Füllprozeß anfallende Überschußmasse wird ebenfalls wieder durch Aufschmelzen entgast.

Das Problem des gasfreien Füllens von Füllmassen mit Zuschlagstoffen ist ohne Einsatz eines erhöhten apparativen Aufwandes noch nicht zufriedenstellend gelöst, insbesondere bereitet das Entgasen der dabei anfallenden Überschußmasse in einem Online-Prozeß erhebliche Schwierigkeiten. Dabei wird nämlich durch die Überschußmasse ein erheblicher Anteil unerwünschter Luft in die Kabelseele eingeschleppt. Es wurden Werte für den Gasanteil bis zu 10 Volumenprozent gemessen.

Der Erfindung liegt die Aufgabe zugmn4e, eine Füllvorrichtung anzugeben, bei der eine einwandfreie Entgasung sowohl der Kabelseele als auch der neuen und der wieder zu verwendenden Füllmasse ohne großen zusätzlichen apparativen Aufwand erreicht wird. Zur Lösung dieser Aufgabe wird gemäß der Erfindung vorgeschlagen, daß der Füllkammer ein Vakuumbehälter vorgeschlatet ist, der sowohl für das Entgasen der zu füllenden Kabelseele als auch der neuen und der erneut in den Füllprozeß zurückgeführten Füllmasse ausgebildet ist.

Auf diese Weise wird nur eine einzige Evakuierungseinrichtung eingesetzt, die so angeordnet und ausgebildet ist, daß sie gleichzeitig drei Funktionen erfüllt:
1. Entgasen der Kabelseele
2. Entgasen der Frischmasse und
3. Entgasen der wieder zu verwendenden Überschußmasse.

Werden hochviskose kompressible Füllmassen verwendet, ist das Problem der Überschußmasse besonders gravierend. Z. B. ist eine Füllmasse, die aus 40 Voluzmenprozent Petrolat und 60 Volumenprozent kleinster Hohlkörper mit elastischen Wandungen besteht, bei einem Fülldruck von etwa 15 bar um rd. 50 % komprimierbar. Selbst bei eng angepaßten Dichtrohren bleiben nur etwa 60 % der Füllmasse in der Kabelseele, während die restlichen 40 % herausquellen und abgestreift werden müssen.

In Ausgestaltung der Erfindung wird man in dem Vakuumbehälter eine eine Druckdifferenz aufbauende Fördereinrichtung anordnen, um mit der Integration dieser Fördereinrichtung sicherzustellen, daß der Druckunterschied zwischen dem Vakuumbehälter und der Atmosphäre ohne Schwierigkeiten überwindbar ist. Dabei wirkt die zu fördernde Füllmasse selbst als Dichtungsmittel zwischen den Bereichen mit unterschiedlichem Druck.

Auf der Austrittsseite der Füllvorrichtung im Bereich der Öffnung des Austrittsdichtrohres und eines nachgeschalteten Kalibriernippels empfiehlt es sich, einen Auffangbehälter anzuordnen, um auf jeden Fall die an beiden Stellen austretende Überschußmasse auffangen zu können. Wie im Absatz zuvor erwähnt, ist dies besonders bei Verwendung hochviskoser kompressibler Füllmassen wichtig. Es empfiehlt sich ferner, auch in dem Auffangbehälter eine eine Druckdifferenz aufbauende Fördereinrichtung anzuordnen, um so die Rückförderung der Überschußmasse erheblich zu erleichtern.

Eine besonders vorteilhafte Ausführungsform erhält man, wenn man die erwähnten druckaufbauenden Fördereinrichtungen als Kammer- oder Doppelschneckenförderer ausbildet. Das Einleiten der Füllmasse in den Vakuumbehälter erfolgt vorzugsweise über einen Masseverteiler, der bevorzugt in Form einer Strainerplatte ausgebildet wird, weil damit eine besonders große Oberfläche der zu entgasenden Masse erreichbar ist.

Schließlich kann man die neue Vorrichtung vorteilhafterweise dadurch ergänzen, daß die Zulaufleitung der Frischmasse bzw. der Zulaufleitungen für die Komponenten einer mit Zuschlagsstoffen versehenen Füllmasse in dem Auffangbehälter münden. Eine so ausgebildete Anlage eignet sich besonders gut für Füllmassen niedriger Dielektrizitätszahl, die im allgemeinen aus einer Mischung von kompressiblen Hohlkörpern und Petrolat bestehen.

Die Erfindung wird anhand eines in der Zeichnung dargestellten und nachfolgend näher beschriebenen Ausführungsbeispieles im einzelnen erläutert.

In der einzigen Figur ist eine Füllvorrichtung gemäß der Erfindung in Form eines Blockschemas dargestellt.

Die Kabelseele 8, deren Transportrichtung durch den Pfeil 9 gekennzeichnet ist, wird in einer Füllvorrichtung 10 mit einer Dichtmasse gefüllt, die eine Ausbreitung von Leckwasser längs der Kabelseele verhindert. Die Füllvorrichtung besteht aus einem dem Eintritt der Kabelseele dienenden Dichtrohr 11, der eigentlichen Füllkammer 12 und einem Austrittsdichtrohr 13. Das Eintrittsdichtrohr ist vakuumdicht mit einem Vakuumbehälter 20 verbunden. Beide Dichtrohre sind dem Seelendurchmesser angepaßt und drehbar ausgebildet, wie es in der älteren Patentanmeldung P 33 07 213.2 beschrieben ist. Die Einführung der Kabelseele in den Vakuumbehälter 20 erfolgt ebenfalls über ein dichtendes Eintrittsrohr 23.

Hinter dem Austrittsdichtrohr 13 ist ein beheizbarer Kalibriernippel 15 angeordnet. Unterhalb der Austrittsöffnung 14 des Austrittsdichtrohres 13 und des Kalibriernippels 15 befindet sich ein trogartiger Auffangbehälter 30, in dem auch die Zuführleitungen 33 und 34 für die Komponenten der Füllmasse münden. Mit dem Vakuum- und dem Auffangbehälter sind Fördereinrichtungen in Form von Doppelschneckenförderern 21 bzw. 31 integriert, die so ausgebildet sind, daß sie eine Druckdifferenz aufzubauen gestatten. Oberhalb des Doppelschneckenförderers 21 ist eine Strainerplatte 22 als Masseverteiler angeordnet. Der Masseverteiler ist über eine Leitung 24 und einer selbstdichtenden Förderpumpe 25 mit dem mit dem Auffangbehälter 30 verbundenen Doppelschneckenförderer 31 unter Zwischenschaltung einer Homogenisiereinrichtung 32 verbunden.

Der in dem Vakuumbehälter 20 angeordnete Doppelschneckenförderer 21 ist über eine selbstdichtende, druckaufbauende Förderpumpe 26 und eine Leitung 27 mit der Füllkammer 12 verbunden.

Die Frischmasse wird über die Strainerplatte 22 in den Vakuumbehälter gefördert und dort entgast. In der Vakuumkammer wird ein Druck von etwa 0,1 bar aufrechterhalten. Der als Austragssystem dienende Doppelschneckenförderer 21 gewährleistet eine Druckerhöhung von etwa 0,9 bar, so daß die entgaste Frischmasse etwa mit Atmosphärendruck in die eigentliche Füllpumpe 26 gelangt. Hier wird die Füllmasse verdichtet und mit einem Druck von 10 bis 15 bar in die Füllkammer 12 gepreßt. Das gesamte Fördersystem ist druckdicht ausgebildet, damit die entgaste Masse an keiner Stelle Gas aufnehmen kann.

## Patentansprüche

1. Vorrichtung zum Füllen eines elektrischen und/oder optischen Kabels, insbesondere eines Nachrichtenkabels, mit einer das Kabel längswasserdichtenden Füllmasse, wobei die Füllvorrichtung aus einer Füllkammer, zwei als Ein- und Austritt für die Kammer dienenden Dichtrohren und einen vorgeschalteten unter Vakuum stehenden Behälter besteht, dadurch gekennzeichnet, daß der Füllkammer (12) ein Vakuumbehälter (20) vorgeschaltet ist, der sowohl für das Entgasen der zu füllenden Kabelseele (8) als auch der neuen und der erneut in den Füllprozeß zurückgeführten Füllmasse ausgebildet ist.

2. Vorrichtung nach Anspruch 1, dadurch gekennzeichnet, daß in dem Vakuumbehälter (20) ein eine Druckdifferenz aufbauende Fördereinrichtung (21) angeordnet ist.

3. Vorrichtung nach Anspruch 1, dadurch gekennzeichnet, daß auf der Austrittsseite der Füllvorrichtung (10) im Bereich der Öffnung (14) des Austrittsdichtrohres (13) und eines Kalibriernippels (15) ein Auffangbehälter (30) angeordnet ist, an den eine eine Druckdifferenz aufbauende Fördereinrichtung (31) angeordnet ist.

4. Vorrichtung nach Anspruch 2 oder 3, dadurch gekennzeichnet, daß die Födereinrichtungen als Kammer- oder Doppelschneckenförderer (21, 31) ausgebildet sind.

5. Vorrichtung nach Anspruch 2, dadurch gekennzeichnet, daß oberhalb der Fördereinnrichtung (21) ein mit der Massezuführleitung (24) verbundener Masseverteiler (22) angeordnet ist.

6. Vorrichtung nach Anspruch 5, dadurch gekennzeichnet, daß der Masseverteiler als Strainerplatte (22) ausgebildet ist.

7. Vorrichtung nach Anspruch 3, dadurch gekennzeichnet, daß in dem Auffangbehälter (30) Zulaufleitungen (33, 34) für die Komponenten der Frischmasse münden.

## Claims

1. A device for filling an electrical and/or optical cable, particularly but not exclusively a communications cable, with a filling material which renders the cable waterproof in the longitudinal direction, the filling device consisting of a filling chamber, two seaIing øipes which serve respectively as inlet and outlet for the chamber, and a preceding vessel which is under vacuum, characterised in that the-filling chamber (12) is preceded by a vauum vessel (20) which serves for the degassing of both the cable core (8) to be filled and of the new filler material and the regenerated filler material recycled during the filling process.

2. A device as claimed in Claim 1, characterised in that a conveyor device (21) which builds up a pressure difference is arranged in the vacuum vessel (20).

3. A device as claimed in Claim 1, characterised in that at the outlet side of the filling device (10), in the region of the opening (14) of the outlet sealing pipe (13) and a calibration nipple (15), a collecting vessel (30) is arranged, at which a conveyor device (31) is arranged, which builds up a pressure difference.

4. A device as claimed in Claim 2 or 3, characterised in that the conveyor devices are in the form of chamber- or double screw-conveyors (21, 23).

5. A device as claimed in Claim 2, characterised in that a material distributor (22), connected so the material supply line (24), is arranged above the conveyor device (21).

6. A device as claimed in Claim 5, characterised in that the material distributor is in the form of a strainer plate (22).

7. A device as claimed in Claim 3, characterised in that supply lines (33, 34) for the components of the fresh material lead into the collecting vessel (30).

## Revendications

1. Dispositif pour remplir un câble électrique et/ou optique, notamment un câble de communications, comportant une masse de remplissage réalisant une étanchéité longitudinale du câble, le dispositif de remplissage étant constitué par une chambre de remplissage, par deux tubes d'étanchéité servant d'éléments d'entrée et de sortie pour la chambre et par une enceinte disposée en amont et placée sous vide, caractérisé par le fait qu'en amont de la chambre de remplissage (12) se trouve disposée une enceinte à vide (20), qui est réalisée pour le dégazage aussi bien de l'âme (8) du câble, devant être remplie, que de la nouvelle masse de remplissage et de la masse de remplissage renvoyée à nouveau au processus de remplissage.

2. Dispositif suivant la revendication 1, caractérisé par le fait qu'un dispositif d'entraînement (21) établissant une différence de pression est disposé dans l'enceinte à vide (20).

3. Dispositif suivant la revendication 1, caractérisé par le fait que sur le côté sortie du dispositif de remplissage (10) se trouve disposé, au voisinage de t'ouverture (14) du tube d'étanchéité de sortie (13) et d'un manchon de ealibrage (15) un récipient de collecte (30) auquel est raccordé un dispositif d'entraînement (32) établissant une différence de pression.

4. Dispositif suivant la revendication 2 ou 3, caractérisé par le fait que les dispositifs d'entrainement sont réalisés sous la forme de convoyeurs à chambre ou vis double (21, 32).

5. Dispositif suivant la revendication 2, caractérisé par le fait qu'un répartiteur (22) de la masse, relié à la conduite (24) d'amenée de la masse, est disposé au-dessus du dispositif d'entraînement (21).

6. Dispositif suivant la revendication 5, caractérisé par le fait que le répartiteur de la masse est réalisé sous la forme d'une plaque filtrante (22).

7. Dispositif suivant la revendication 3, caractérisé par le fait que des canalisations (33, 31) d'amenée des composants de la masse fraiche débouchent dans le récipient de collecte (30).
